# EUROPÄISCHE PATENTSCHRIFT

(11) **EP 3 189 227 B1**
(45) Veröffentlichungstag und Bekanntmachung des Hinweises auf die Patenterteilung: **27.02.2019**
(21) Anmeldenummer: 15738071.8
(22) Anmeldetag: 14.07.2015
(51) Int. Cl.: F02M 59/44, F02M 55/00, F02M 63/00, F04B 53/08, F04B 1/04

(54) **KRAFTSTOFFHOCHDRUCKPUMPE, INSBESONDERE FÜR EINE KRAFTSTOFFEINSPRITZEINRICHTUNG EINER BRENNKRAFTMASCHINE**
HIGH-PRESSURE FUEL PUMP, IN PARTICULAR FOR A FUEL INJECTION DEVICE OF AN INTERNAL COMBUSTION ENGINE
POMPE À CARBURANT HAUTE PRESSION, EN PARTICULIER POUR LE SYSTÈME D'INJECTION DE CARBURANT D'UN MOTEUR À COMBUSTION INTERNE

(30) Priorität: 01.09.2014 DE 102014217388
(43) Veröffentlichungstag der Anmeldung: 12.07.2017
(73) Patentinhaber: Robert Bosch GmbH, 70442 Stuttgart (DE)
(72) Erfinder: KOEHLER, Achim, 70437 Stuttgart-Zuffenhausen (DE)
(86) Internationale Anmeldenummer: PCT/EP2015/066025
(87) Internationale Veröffentlichungsnummer: WO 2016/034316

(56) Entgegenhaltungen:
- DE-A1-102008 040 452
- DE-A1-102008 042 649
- DE-A1-102008 045 730
- DE-A1-102010 039 211
- DE-A1-102012 218 552
- JP-B2- 5 321 432
- US-A1- 2006 159 555
- US-A1- 2010 101 538

## Beschreibung

### Stand der Technik

Die Erfindung geht aus von einer Kraftstoffhochdruckpumpe, insbesondere für eine Kraftstoffeinspritzeinrichtung einer Brennkraftmaschine nach der Gattung des Anspruchs 1.

Eine solche Kraftstoffhochdruckpumpe und eine Kraftstoffeinspritzeinrichtung ist durch die DE 10 2012 218 552 A1 bekannt. Diese Kraftstoffhochdruckpumpe weist wenigstens ein Pumpenelement auf, das wiederum einen einen in einer Hubbewegung angetriebenen Pumpenkolben aufweist. Der Pumpenkolben ist in einer Zylinderbohrung eines Gehäuseteils der Pumpe verschiebbar geführt und begrenzt in der Zylinderbohrung einen Pumpenarbeitsraum, wobei ein Einlassventil vorgesehen ist, durch das der Pumpenarbeitsraum mit einem Kraftstoffzulauf verbindbar ist. Der Pumpenkolben ragt mit seinem dem Pumpenarbeitsraum abgewandten Ende aus dem dem Pumpenarbeitsram abgewandten Ende der Zylinderbohrung heraus. Auf dem aus der Zylinderbohrung ragenden Endbereich des Pumpenkolbens ist ein Dichtring vorgesehen. Der Dichtring dient dazu eine Vermischung von dem durch den Pumpenkolben geförderten Kraftstoff mit dem außerhalb der Zylinderbohrung des Gehäuseteils vorhandenen Medium zu vermeiden. Das außerhalb der Zylinderbohrung des Gehäuseteils vorhandene Medium ist insbesondere Schmieröl zur Schmierung eines Antriebsbereichs, beispielsweise einem Rollenstößel und dessen Abstützung an einem Nocken. Der Dichtring weist an seinem Innenumfang wenigstens eine Dichtlippe auf, mit der er am Pumpenkolben anliegt. Der Dichtring ist in einer den aus der Zylinderbohrung ragenden Endbereich des Pumpenkolbens umgebenden Aufnahme des Pumpengehäuseteils angeordnet. Zwischen dem Dichtring und dem Pumpengehäuseteil ist zur Zylinderbohrung hin ein Raum begrenzt, der vom Dichtring durch einen Abschnitt des Pumpengehäuseteils getrennt ist. Der Raum ist mit einem Kraftstoffförderzulauf zum Einlassventil verbunden, wobei der Kraftstoffförderzulauf durch den Raum verläuft. Ein von einer Förderpumpe herführender Zulaufabschnitt des Kraftstoffförderzulaufs mündet in einem ersten Umfangsbereich des Raums ein und ein zweiter vom Raum abführender Zulaufabschnitt des Kraftstoffförderzulaufs führt von einem vom ersten Umfangsbereich abweichenden zweiten Umfangsbereich des Raums ab. Bei geöffnetem Einlassventil wird dabei eine Durchströmung und damit Kühlung des Raums erreicht. Wenn das Einlassventil geschlossen ist erfolgt jedoch keine Durchströmung des Raums und damit keine Kühlung. Der zweite Zulaufabschnitt des Kraftstoffförderzulaufs ist mit einem Dämpferelement verbunden, in das Kraftstoff verdrängt werden kann, jedoch erfolgt keine Durchströmung des Dämperelements.

### Offenbarung der Erfindung

### Vorteile der Erfindung

Die erfindungsgemäße Kraftstoffhochdruckpumpe mit den Merkmalen gemäß Anspruch 1 hat demgegenüber den Vorteil, dass die thermische Belastung des Dichtrings weiter verringert ist, da der Raum durch die Bypassverbindung ständig von Kraftstoff durchströmt ist, der in den Entlastungsbereich abströmt, unabhängig von der Kraftstoffförderung des Pumpenelements.

In den abhängigen Ansprüchen sind vorteilhafte Ausgestaltungen und Weiterbildungen der erfindungsgemäßen Kraftstoffhochdruckpumpe angegeben. Durch die Ausbildung gemäß Anspruch 2 ist eine wirkungsvolle Durchströmung des gesamten Raums sichergestellt.

### Zeichnung

Ein Ausführungsbeispiel der Erfindung ist in der Zeichnung dargestellt und in der nachfolgenden Beschreibung näher erläutert. Es zeigen Figur 1 eine Pumpe in einem Längsschnitt und Figur 2 einen in Figur 1 mit II bezeichneten Ausschnitt der Pumpe in vergrößerter Darstellung.

### Beschreibung des Ausführungsbeispiels

In Figur 1 ist in vereinfachter Darstellung eine Pumpe gezeigt, die insbesondere eine Kraftstoffhochdruckpumpe für eine Kraftstoffeinspritzeinrichtung einer Brennkraftmaschine ist. Die Kraftstoffhochdruckpumpe weist wenigstens ein Pumpenelement 10 auf, das wiederum einen Pumpenkolben 12 aufweist, der zumindest mittelbar durch eine Antriebswelle 14 in einer Hubbewegung in zumindest annähernd radialer Richtung bezüglich der Drehachse 15 der Antriebswelle 14 angetrieben wird. Die Antriebswelle 14 kann Teil der Pumpe sein oder alternativ kann auch vorgesehen sein, dass die Pumpe keine eigene Antriebswelle aufweist und die Antriebswelle 14 Teil der Brennkraftmaschine ist. Die Antriebswelle 14 kann dabei beispielsweise eine Welle der Brennkraftmaschine sein durch die auch die Gaswechselventile der Brennkraftmaschine betätigt werden. Die Antriebswelle 14 weist für den Antrieb des Pumpenkolbens 12 einen Nocken 16 oder Exzenter auf.

Die Pumpe weist ein Pumpengehäuse auf, das mehrteilig ausgebildet sein kann. Der Pumpenkolben 12 ist in einer Zylinderbohrung 18 eines Gehäuseteils 20 der Pumpe dicht geführt wobei das Gehäuseteil 20 nachfolgend als Zylinderkopf bezeichnet wird. Mit seinem der Antriebswelle 14 abgewandten Ende begrenzt der Pumpenkolben 12 in der Zylinderbohrung 18 einen Pumpenarbeitsraum 22. Der Pumpenarbeitsraum 22 weist über ein Einlassventil 24, das ein in den Pumpenarbeitsraum 22 hinein öffnendes Einlassrückschlagventil oder ein elektrisch, insbesondere elektromagnetisch gesteuertes Ventil sein kann, eine Verbindung mit einem Kraftstoffförderzulauf 26 auf, über den der Pumpenarbeitsraum 22 beim radial nach innen zur Drehachse 15 der Antriebswelle 14 gerichteten Saughub des Pumpenkolbens 12 mit Kraftstoff befüllt wird. Der Kraftstoffförderzulauf 26 wird beispielsweise von einer Förderpumpe 27 gespeist, durch die Kraftstoff aus einem Kraftstoffvorratsbehälter 25 gefördert wird. Der Pumpenarbeitsraum 22 weist außerdem über ein Auslassventil 28, das beispielsweise ein aus dem Pumpenarbeitsraum 22 heraus öffnendes Auslassrückschlagventil ist, eine Verbindung mit einem Ablauf 30 auf, der zu einem Hochdruckspeicher 32 führen kann und über den beim radial nach außen von der Drehachse 15 der Antriebswelle 14 weg gerichteten Förderhub des Pumpenkolbens 12 Kraftstoff aus dem Pumpenarbeitsraum 22 verdrängt wird.

Der Pumpenkolben 12 stützt sich über einen Rollenstößel 40 am Nocken 16 der Antriebswelle 14 ab. Der Rollenstößel 40 weist einen Stößelkörper 42 auf, in dem eine auf dem Nocken 16 abrollende Rolle 44 drehbar gelagert ist. Der Stößelkörper 42 wird durch eine Feder 46 zum Nocken 16 hin beaufschlagt, so dass die Rolle 44 auch beim Saughub des Pumpenkolbens 12 in Anlage am Nocken 16 bleibt. Der Pumpenkolben 12 ragt mit seinem dem Pumpenarbeitsraum 22 abgewandten Ende aus der Zylinderbohrung 18 heraus und ist an seinem Ende mit dem Stößelkörper 42 gekoppelt, so dass der Pumpenkolben 12 ebenfalls durch die Feder 46 beaufschlagt ist. Der Pumpenkolben 12 kann an seinem aus der Zylinderbohrung 18 ragenden Ende einen im Durchmesser gegenüber dem in der Zylinderbohrung 18 geführten Schaft vergrößerten Kolbenfuß 48 aufweisen. Der Zylinderkopf 20 weist im Bereich der Zylinderbohrung 18 zum Nocken 16 hin einen die Zylinderbohrung 18 umgebenden zumindest annähernd zylinderförmigen Abschnitt 50 auf. Die Feder 46 ist als zylindrische Schraubendruckfeder ausgebildet, umgibt den Abschnitt 50 des Zylinderkopfs 20 und stützt sich am Zylinderkopf 20 ab.

Es ist ein Dichtring 52 vorgesehen, der den aus der Zylinderbohrung 18 ragenden Endbereich des Pumpenkolbens 12 auf dessen Umfang umgibt. Der Dichtring 52 liegt unter radialer Vorspannung mit wenigstens einer an dessen Innenumfang angeordneten elastischen Dichtlippe 54 am Pumpenkolben 12 an. Die wenigstens eine Dichtlippe 54 weist vorzugsweise zumindest im Bereich ihrer Anlage am Pumpenkolben 12 eine Oberfläche mit geringem Reibungskoeffizienten auf, um bei der Hubbewegung des Pumpenkolbens 12 nur geringe Reibungskräfte zu verursachen. Vorzugsweise weist der Dichtring 52 zwei oder drei in Richtung der Längsachse 13 des Pumpenkolbens 12 zueinander beabstandete Dichtlippen 54 auf. Der Dichtring 52 ist beispielsweise aus PTFE, Polytetrafluorethylen, hergestellt.

Der Abschnitt 50 des Zylinderkopfs 20 weist an seinem Ende eine zur Zylinderbohrung 18 zumindest annähernd koaxiale Bohrung 58 auf, die einen größeren Durchmesser als die Zylinderbohrung 18 aufweist und die eine Aufnahme für den Dichtring 52 bildet. Am Übergang von der Bohrung 58 zur Zylinderbohrung 18 ist eine Ringschulter 60 gebildet. Der Dichtring 52 wird in der Aufnahme 58 in Richtung der Längsachse 13 des Pumpenkolbens 12 durch ein Halteelement 64 gesichert. Das Halteelement 64 kann beispielsweise ein federnder Ring sein, der in eine Ringnut 68 im Innenumfang der Aufnahme 58 eingerastet ist. Alternativ kann das Halteelement 64 auch beispielsweise als Scheibe ausgebildet sein, die beispielsweise in die Aufnahme 58 eingepresst ist oder auf andere Weise befestigt ist.

Der Dichtring 52 ist hülsenförmig ausgebildet und an dessen Innenseite ist die wenigstens eine Dichtlippe 54 ausgebildet. Der Dichtring 52 kann an seinen beiden in Richtung der Längsachse 13 des Pumpenkolbens 12 weisenden axialen Stirnseiten jeweils eine Ringnut 70 aufweisen. Durch die Ringnuten 70 wird erreicht, dass die axialen Randbereiche des Dichtrings 52 radial elastisch verformbar sind. In den Ringnuten 70 kann jeweils eine Feder 72 eingesetzt sein, durch die eine radiale Vorspannung des Dichtrings 52 mit seiner wenigstens einen Dichtlippe 54 am Pumpenkolben 12 erzeugt wird.

Zwischen der der Ringschulter 60 zugewandten axialen Stirnseite des Dichtrings 52 und dem Zylinderkopf 20 ist ein Raum 74 begrenzt, in den bei der Hubbewegung des Pumpenkolbens 12 zwischen diesem und der Zylinderbohrung 18 aus dem Pumpenarbeitsraum 22 austretender Leckagekraftstoff gelangt. Der Raum 74 kann durch eine den Endbereich der Zylinderbohrung 18 umgebende Ringnut 76 erweitert sein.

Es ist vorgesehen, dass der zum Einlassventil 24 führende Kraftstoffförderzulauf 26 durch den Raum 74 geführt ist. Der Kraftstoffförderzulauf 26 weist einen ersten Zulaufabschnitt 26a auf, der von der Förderpumpe 27 in den Raum 74 führt und einen zweiten Zulaufabschnitt 26b, der vom Raum 74 zum Einlassventil 24 führt. Die Einmündung des zweiten Zulaufabschnitts 26b in den Raum 74 liegt in einem anderen Umfangsbereich des Raums 74 als die Einmündung des ersten Zulaufabschnitts 26a, wobei die Einmündungen der Zulaufabschnitte 26a,26b insbesondere einander bezüglich der Längsachse 13 des Pumpenkolbens 12 diametral gegenüberliegen. Hierdurch ist sichergestellt, dass der Raum 74 möglichst vollständig von dem durch den Kraftstoffzulauf 26 strömenden Kraftstoff durchströmt wird und somit erhitzter Leckagekraftstoff mitgeführt wird, so dass die Temperaturbelastung des Dichtrings 52 gering ist. Die Zulaufabschnitte 26a,26b sind beispielsweise in Form von Bohrungen im Zylinderkopf 20 ausgeführt.

Erfindungsgemäß ist vorgesehen, dass von dem zweiten Zulaufabschnitt 26b stromaufwärts vor dem Einlassventil 24 eine Bypassverbindung 78 abzweigt, die in einen Entlastungsbereich, beispielsweise in einen Rücklauf zum Kraftstoffvorratsbehälter 25 führt. Durch die Bypassverbindung 78 ist es ermöglicht, dass eine Durchströmung des Raums 74 auch dann erfolgt, wenn keine Zuführung von Kraftstoff über das Einlassventil 24 in den Pumpenarbeitsraum 22 erfolgt, das Einlassventil 24 also geschlossen ist. In diesem Fall kann über die Bypassverbindung 78 Kraftstoff in den Entlastungsbereich abströmen. Es kann vorgesehen sein, dass in der Bypassverbindung 78 ein Druckventil 80 angeordnet ist, das die Bypassverbindung 78 nur bei Überschreiten des Öffnungsdrucks des Druckventils 80 im Zulaufabschnitt 26b freigibt. Alternativ oder zusätzlich kann in der Bypassverbindung 78 auch eine Drossel 82 angeordnet sein, um den Durchfluss durch die Bypassverbindung 78 zu begrenzen.

Durch die Anlage des Außenmantels des Dichtrings 52 am radialen Innenmantel der Aufnahme 58 ergibt sich eine Vorspannung in radialer Richtung auf den Dichtring 52. Außerdem erfolgt zwischen dem Außenmantel des Dichtrings 52 und dem Innenmantel der Aufnahme 58 eine statische Abdichtung, durch die verhindert wird, dass Schmieröl zur Zylinderbohrung 18 gelangt und durch den Pumpenkolben 12 bei dessen Hubbewegung in die Zylinderbohrung 18 verschleppt wird und sich mit dem Kraftstoff vermischt.

Beim Betrieb der Pumpe wird durch den Pumpenkolben 12 Kraftstoff gefördert, der im Pumpenarbeitsraum 22 vorhanden ist und der infolge des erforderlichen Spiels zwischen dem Pumpenkolben 12 und der Zylinderbohrung 18 und des im Pumpenarbeitsraum 22 herrschenden hohen Drucks auch aus der Zylinderbohrung 18 in den Raum 74 und in die Ringnut 76 austreten kann. Durch die Kraftstoffströmung im Kraftstoffzulauf 26 wird der erhitzte Leckagekraftstoff aus dem Raum 74 und der Ringnut 76 abgeleitet und dem Einlassventil 24 zugeführt. Durch den Dichtring 52 wird sowohl die Leckage von Kraftstoff aus der Zylinderbohrung 18 und dem Raum 74 in den Schmierölkreislauf als auch die Leckage von Schmieröl aus dem Schmierölkreislauf in den Raum 74 und weiter in die Zylinderbohrung 18 verhindert oder zumindest gering gehalten.

## Patentansprüche

1. Pumpe, insbesondere Kraftstoffhochdruckpumpe für eine Kraftstoffeinspritzeinrichtung einer Brennkraftmaschine, mit wenigstens einem Pumpenelement (10), das einen in einer Hubbewegung angetriebenen Pumpenkolben (12) aufweist, der in einer Zylinderbohrung (18) eines Gehäuseteils (20) der Pumpe verschiebbar geführt ist und in dieser einen Pumpenarbeitsraum (22) begrenzt, wobei ein Einlassventil (24) vorgesehen ist, durch das der Pumpenarbeitsraum (22) mit einem Kraftstoffförderzulauf (26) verbindbar ist, wobei der Pumpenkolben (12) mit seinem dem Pumpenarbeitsraum (22) abgewandten Ende aus der Zylinderbohrung (18) herausragt, wobei auf dem aus der Zylinderbohrung (18) ragenden Endbereich des Pumpenkolbens (12) ein Dichtring (52) angeordnet ist, der an seinem Innenumfang mit einer Dichtlippe (54) am Pumpenkolben (12) anliegt, wobei der Dichtring (52) in einer den aus der Zylinderbohrung (18) ragenden Endbereich des Pumpenkolbens (12) umgebenden Aufnahme (58,60) des Pumpengehäuseteils (20) angeordnet ist, wobei zwischen dem Dichtring (52) und dem Pumpengehäuseteil (20) zur Zylinderbohrung (18) hin ein Raum (74;76) begrenzt ist, der mit dem Kraftstoffförderzulauf (26) zum Einlassventil (24) verbunden ist, wobei der Kraftstoffförderzulauf (26) durch den Raum (74;76) verläuft, und wobei ein erster von einer Förderpumpe (27) herführender Zulaufabschnitt (26a) des Kraftstoffförderzulaufs (26) in einem ersten Umfangsbereich des Raums (74) einmündet und ein zweiter vom Raum (74) abführender Zulaufabschnitt (26b) des Kraftstoffförderzulaufs (26) von einem vom ersten Umfangsbereich abweichenden zweiten Umfangsbereich des Raums (74) abführt, **dadurch gekennzeichnet, dass** der Raum (74) durch den Dichtring (52) begrenzt wird und dass von dem vom Raum (74) abführenden zweiten Zulaufabschnitt (26b) eine Bypassverbindung (78) in einen Entlastungsbereich (25) abführt, über die bei geschlossenem Einlassventil (24) Kraftstoff in den Entlastungsbereich (25) abströmen kann.

2. Pumpe nach Anspruch 1, **dadurch gekennzeichnet, dass** der zweite Umfangsbereich des Raums (74) dem ersten Umfangsbereich zumindest annähernd diametral gegenüberliegt.

3. Pumpe nach Anspruch 1 oder 2, **dadurch gekennzeichnet, dass** der Raum (74) zumindest teilweise durch eine den Pumpenkolben (12) umgebende, an den Dichtring (52) angrenzende Ringnut (76) im Pumpengehäuseteil (20) gebildet ist.

4. Pumpe nach einem der Ansprüche 1 bis 3, **dadurch gekennzeichnet, dass** in der Bypassverbindung (78) ein Druckventil (80) und/oder eine Drossel (82) angeordnet ist.

## Claims

1. Pump, in particular high-pressure fuel pump for a fuel injection device of an internal combustion engine, having at least one pump element (10) which has a pump piston (12) driven in a reciprocating movement, which pump piston is guided displaceably in a cylinder bore (18) of a housing part (20) of the pump and delimits a pump working chamber (22) in said cylinder bore, wherein an inlet valve (24) is provided by means of which the pump working chamber (22) is connectable to a fuel delivery feed line (26), wherein the pump piston (12) projects with its end averted from the pump working chamber (22) out of the cylinder bore (18), wherein, on that end region of the pump piston (12) which projects out of the cylinder bore (18), there is arranged a sealing ring (52) which, at its inner circumference, bears with a sealing lip (54) against the pump piston (12), wherein the sealing ring (52) is arranged in a receptacle (58, 60) of the pump housing part (20), which receptacle surrounds that end region of the pump piston (12) which projects out of the cylinder bore (18), wherein, between the sealing ring (52) and the pump housing part (20), toward the cylinder bore (18), a chamber (74; 76) is delimited which is connected by means of the fuel delivery feed line (26) to the inlet valve (24), wherein the fuel delivery feed line (26) runs through the chamber (74; 76), and wherein a first feed line portion (26a), which leads in from a delivery pump (27), of the fuel delivery feed line (26) opens into a first circumferential region of the chamber (74), and a second feed line portion (26b), which leads away from the chamber (74), of the fuel delivery feed line (26) leads away from a second circumferential region, which differs from the first circumferential region, of the chamber (74), **characterized in that** the chamber (74) is delimited by the sealing ring (52), and **in that**, from the second feed line portion (26b) which leads away from the chamber (74), a bypass connection (78) leads away into a relief region (25), via which bypass connection fuel can flow out into the relief region (25) when the inlet valve (24) is closed.

2. Pump according to Claim 1, **characterized in that** the second circumferential region of the chamber (74) is situated at least approximately diametrically opposite the first circumferential region.

3. Pump according to Claim 1 or 2, **characterized in that** the chamber (74) is formed at least partially by a ring-shaped groove (76), which surrounds the pump piston (12) and adjoins the sealing ring (52), in the pump housing part (20).

4. Pump according to any of Claims 1 to 3, **characterized in that** a pressure valve (80) and/or a throttle (82) is arranged in the bypass connection (78).

## Revendications

1. Pompe, en particulier pompe à carburant haute pression pour un dispositif d'injection de carburant d'un moteur à combustion interne, comprenant au moins un élément de pompe (10) qui présente un piston de pompe (12) entraîné suivant un mouvement de course, piston de pompe qui est guidé de manière déplaçable dans un alésage de cylindre (18) d'une partie de boîtier (20) de la pompe et qui délimite dans celle-ci un espace de travail de pompe (22), une soupape d'admission (24) étant prévue, à travers laquelle l'espace de travail de pompe (22) peut être raccordé à une alimentation de refoulement de carburant (26), le piston de pompe (12) faisant saillie avec son extrémité opposée à l'espace de travail de pompe (22) hors de l'alésage de cylindre (18), une bague d'étanchéité (52) étant disposée sur la région d'extrémité du piston de pompe (12) faisant saillie hors de l'alésage de cylindre (18), laquelle s'applique au niveau de sa périphérie intérieure avec une lèvre d'étanchéité (54) contre le piston de pompe (12), la bague d'étanchéité (52) étant disposée dans un logement (58, 60) de la partie de boîtier de pompe (20) entourant la région d'extrémité du piston de pompe (12) faisant saillie hors de l'alésage de cylindre (18), un espace (74 ; 76) étant délimité entre la bague d'étanchéité (52) et la partie de boîtier de pompe (20) vers l'alésage de cylindre (18), lequel est relié à l'alimentation de refoulement de carburant (26) vers la soupape d'admission (24), l'alimentation de refoulement de carburant (26) s'étendant à travers l'espace (74 ; 76), et une première portion d'alimentation (26a) de l'alimentation de refoulement de carburant (26) conduisant depuis une pompe de refoulement (27) débouchant dans une première région périphérique de l'espace (74) et une deuxième portion d'alimentation (26b), partant de l'espace (74), de l'alimentation de refoulement de carburant (26) partant d'une deuxième région de l'espace (74) s'écartant de la première région périphérique, **caractérisée en ce que** l'espace (74) est délimité par la bague d'étanchéité (52) et **en ce qu'**une connexion de dérivation (78) part depuis la deuxième portion d'alimentation (26b) partant de l'espace (74) dans une région de décharge (25), par le biais de laquelle du carburant peut s'écouler dans la région de décharge (25) lorsque la soupape d'admission (24) est fermée.

2. Pompe selon la revendication 1, **caractérisée en ce que** la deuxième région périphérique de l'espace (74) est au moins approximativement diamétralement opposée à la première région périphérique.

3. Pompe selon la revendication 1 ou 2, **caractérisée en ce que** l'espace (74) est formé au moins en partie par une rainure annulaire (76) dans la partie de boîtier de pompe (20) entourant le piston de pompe (12), adjacente à la bague d'étanchéité (52).

4. Pompe selon l'une quelconque des revendications 1 à 3, **caractérisée en ce qu'**une soupape de pression (80) et/ou un étranglement (82) sont disposés dans la connexion de dérivation (78).
